# EUROPÄISCHE PATENTSCHRIFT

(11) **EP 3 322 664 B1**
(45) Veröffentlichungstag und Bekanntmachung des Hinweises auf die Patenterteilung: **31.05.2023**
(21) Anmeldenummer: 16735853.0
(22) Anmeldetag: 04.07.2016
(51) Int. Cl.: B67C 3/28

(54) **VERFAHREN SOWIE FÜLLSYSTEM ZUM BEFÜLLEN VON BEHÄLTERN**
METHOD AND FILLING SYSTEM FOR FILLING CONTAINERS
PROCÉDÉ ET SYSTÈME DE REMPLISSAGE DE RÉCIPIENTS

(30) Priorität: 16.07.2015 DE 102015111536
(43) Veröffentlichungstag der Anmeldung: 23.05.2018
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2016/065741
(87) Internationale Veröffentlichungsnummer: WO 2017/009091

(56) Entgegenhaltungen:
- WO-A1-98/49089
- WO-A1-2014/206774

## Beschreibung

Die Erfindung bezieht sich auf ein Verfahren gemäß Oberbegriff Patentanspruch 1 sowie auf ein Füllsystem gemäß Oberbegriff Patentanspruch 12.

Füllsysteme, insbesondere auch solche in Form von Füllmaschinen umlaufender Bauart mit einer Vielzahl von Füllstellen an einem um eine vertikale Maschinenachse umlaufend antreibbaren Rotor sind in verschiedenen Ausführungen bekannt. Bei diesen bekannten Füllsystemen wird das Füllgut für die Füllstellen in einem ebenfalls am Rotor vorgesehenen und mit dem Füllgut teilgefüllten Füllgutkessel bereitgestellt.

Die Füllgeschwindigkeit an den einzelnen Füllstellen, d.h. die Strömungsgeschwindigkeit, mit der das Füllgut an den Füllstellen während des Füllens dem jeweiligen Behälter zufließt, ist dabei grundsätzlich von der geodätischen Höhe zwischen dem Füllgutspiegel im Füllgutkessel und dem Niveau des Mündungsquerschnitts oder der Füllgutabgabeöffnung der jeweiligen Füllstelle bestimmt.

Speziell bei Füllsystemen für ein Druck- oder Gegendruckfüllen von in Dichtlage an den Füllstellen angeordneten Behältern wird vielfach zur Einstellung und/oder Regelung der Füllgeschwindigkeit auch eine in einem Rückgasweg angeordnete Drossel verwendet, mit der dann die tatsächliche Füllgeschwindigkeit gegenüber derjenigen Füllgeschwindigkeit reduziert werden kann, die aufgrund der vorhandenen geodätischen Höhe maximal erzielbar ist. Auch bei diesen Füllsystemen für ein Druck- oder Gegendruckfüllen erfolgt die Zufuhr des Füllgutes an die Füllstellen aus dem mit dem Füllgut teilgefüllten Füllgutkessel, in dem der Druck und insbesondere das Niveau des Füllgutspiegels in sehr engen Grenzen und mit sehr hoher Genauigkeit geregelt werden müssen, damit die gewünschte Füllgeschwindigkeit auch erreicht wird. Bereits kleinere Abweichungen der geodätischen Höhe führen zu großen unerwünschten Veränderungen der Füllgeschwindigkeit.

Bekannt sind weiterhin sogenannte Dreikammerfüllsysteme, bei denen das Füllgut für die Abgabe an den Füllstellen in einem Kessel bereitgestellt wird, der vollständig mit dem Füllgut gefüllt ist, d.h. in dem oberhalb des Füllgutes ein Gasvolumen nicht vorhanden ist. Diese Dreikammerfüllsysteme sind grundsätzlich für eine Druck- oder Gegendruckfüllung der in Dichtlage an den Füllstellen angeordneten Behälter bestimmt. Problematisch und nachteilig ist, dass der Vorspanndruck, also der Druck, auf den die in Dichtlage an den Füllstellen angeordneten Behälter vor der Füllphase, d.h. vor dem Einleiten des Füllgutes in den jeweiligen Behälter vorgespannt werden, und der Fülldruck, d.h. der Druck, mit dem das Füllgut in der Füllphase in den jeweiligen Behälter eintritt, unabhängig voneinander erzeugt werden müssen. Dies bedeutet, dass z.B. der Vorspanndruck über eine komplizierte Regelung dem Fülldruck sehr genau nachgeführt werden muss, um so u.a. eine gewünschte Füllgeschwindigkeit einzuhalten. Um diese komplizierte Regelung beispielsweise des Vorspanndruckes überhaupt zu ermöglichen, wurde in der Regel auch bei Dreikammerfüllsystemen in der Praxis auf ein minimales Gaspolster im Füllgutkessel nicht verzichtet.

Die WO 98/49089 A1 offenbart ein Verfahren und ein Füllsystem gemäß den Oberbegriffen der Ansprüche 1 und 12 und insbesondere ein Verfahren zum Befüllen von KEGs, bei dem das Füllgut an einer Füllstation durch ein Füllventil in das an der Füllstation angeordnete KEG eingebracht wird, wobei das Füllgut über eine Zuführleitung dem Füllventil zugeführt wird. In der Zuführleitung ist ein Regelkreis vorgesehen, der einen der Füllstation zugeordneten Strömungsmesser zur Ermittlung der Durchflussgeschwindigkeit des Füllguts durch einen Leitungsabschnitt zwischen dem Füllventil und dem Strömungsmesser sowie eine stufenlos regelbare Blende, z.B. in Form eines Membranregelventils aufweist. Bei dem Regelkreis sind eine Istwert-Verarbeitung und eine Regeleinrichtung vorgesehen, welche die vom Strömungsmesser gewonnenen Daten aufnehmen und berücksichtigen. Die Regeleinrichtung vergleicht beim Füllen ständig die vom Strömungsmesser gelieferten Ist-Werte mit hinterlegten Sollwerten und ändert, vermittelt durch das Membranregelventil, gegebenenfalls die Durchflussmenge.

Aufgabe der Erfindung ist es, ein Verfahren sowie ein Füllsystem zum Befüllen von Behältern aufzuzeigen, bei dem die Füllgeschwindigkeit unabhängig von der geodätischen Höhe, d.h. unabhängig vom Höhenniveauunterschied zwischen dem Niveau des Füllgutspiegels in einem Füllgutkessel und dem Niveau der Füllgutabgabeöffnung an der Füllstelle sowie insbesondere auch unabhängig von Druck in einer Produkt- oder Füllgutzuführung ist.

Zur Lösung dieser Aufgabe ist ein Verfahren entsprechend dem Patentanspruch 1 ausgebildet. Ein Füllsystem ist Gegenstand des Patentanspruchs 12.

Ein wesentliches Merkmal der Erfindung besteht dabei darin, dass die Füllgeschwindigkeit, d.h. die Strömungsgeschwindigkeit, mit der das Füllgut dem jeweiligen Behälter beim Füllen bzw. in der Füllphase zufließt, unter Verwendung eines Regelkreises geregelt wird, wobei der Druck des Füllgutes in der Produktzuführung oder -versorgung bzw. eine Druckdifferenz zwischen dem Druck des Füllgutes in der Produktzuführung oder -versorgung und dem Druck im Behälter, d.h. dem Fülldruck oder Vorspanndruck keinen Einfluss auf die Regelung nimmt. Der Druck des Füllgutes in der Produktzuführung oder -versorgung wird auf einen hiervon unabhängigen und/oder frei wählbaren Fülldruck im Behälter abgebaut, der dann bevorzugt in Abhängigkeit von dem jeweiligen Füllverfahren und/oder in Abhängigkeit von der Art des Füllgutes und/oder der Behälter optimal gewählt werden kann. Die geodätische Höhe spielt für die Füllgeschwindigkeit keine oder im Wesentlichen keine Rolle. Der Regelkreis umfasst u.a. zumindest ein Volumenstromregelelement, welches von dem an wenigstens eine Füllstelle fließenden Füllgut durchströmt eine Regelung des Volumenstroms kontinuierlich oder in Schritten ermöglicht und mit welchem gesteuert durch einen elektrischen oder elektronischen Regler der Volumenstrom des Füllgutes, d.h. die je Zeiteinheit das Volumenstromregelelement durchströmende Menge an Füllgut geändert werden kann, sowie eine Sensoreinrichtung, mit der der Volumenstrom des der wenigstens einen Füllstelle tatsächlich zugeführten Füllgutes erfasst wird und die ein entsprechendes Sensorsignal als Istwert der Füllgeschwindigkeit an den Regler liefert. Die Einstellung des Volumenstromregelelementes und damit die Regelung des Volumenstroms erfolgen dann durch Verarbeitung, beispielsweise durch Vergleich des jeweiligen Istwertes mit wenigstens einem Sollwert der Füllgeschwindigkeit. Der Istwert, d.h. die tatsächliche Strömungsgeschwindigkeit des Füllgutes kann anhand der von der Sensoreinrichtung gelieferten Daten errechnet werden oder die von der Sensoreinrichtung gelieferten Daten ergeben bereits die Geschwindigkeit des Füllgutes, d.h. diesen Istwert.

Der Sollwert berücksichtigt vorzugsweise die Art des jeweiligen Füllgutes und/oder die Art der zu befüllenden Behälter, d.h. u.a. das Behältervolumen, die Behältergröße, die Behälterform usw., und/oder auch die Art des Füllprozesses, letzteres zumindest dann, wenn mit ein und demselben Füllsystem unterschiedliche Füllverfahren möglich sind, wie beispielsweise Druckfüllen, druckloses Füllen, Freistrahlfüllen, Füllverfahren unter Verwendung von Langrohrfüllsystemen und/oder Füllsystemen, bei denen das Füllgut als Fließfilm über die Behälterinnenwand in den Behälter geleitet wird. Der Sollwert ist insoweit also ein produkt- und/oder behälter- und/oder verfahrensspezifisches Profil. Es kann insbesondere auch vorteilhaft sein, wenn der Sollwert der Füllgeschwindigkeit nicht über die gesamte Dauer jeder Füllphase konstant ist, sondern sich entsprechend einer zeitlichen Kennlinie oder entsprechend einem zeitlichen Profil verändert.

Das Volumenstromregelelement ist bezogen auf die Strömungsrichtung des Füllgutes vor einem Sperr- oder Flüssigkeitsventil angeordnet, welches nach dem Vorspannen des jeweiligen Behälters geöffnet wird. Mit geringer zeitlicher Verzögerung zum Öffnen des Sperr- oder Flüssigkeitsventils wird das Volumenstromregelelement geöffnet. Ein sich an das Volumenstromregelelement erstreckender Teil der Produktleitung kann somit ebenfalls mit dem sich im Behälter einstellenden Vorspanndruck beaufschlagt werden.

Durch die Regelung wird die jeweils gewünschte oder erforderliche Füllgeschwindigkeit sehr exakt eingehalten. Weiterhin lässt sich insbesondere auch durch die Berücksichtigung der Art des Füllgutes und/oder der Behälter und/oder des Füllverfahrens eine wesentliche Verbesserung der Füllleistung (Anzahl der je Zeiteinheit befüllten Behälter) erreichen. Eventuelle Druckänderungen im Füllgut und/oder in einem Vorspanngas können die Füllgeschwindigkeit grundsätzlich nicht beeinträchtigen, vielmehr werden derartige Änderungen und Abweichungen durch die Regelung kompensiert.

Aus dem Druckunterschied zwischen dem Druck des zugeführten Füllgutes und dem Druck im Inneren des Behälters (Fülldruck) resultieren bei der Erfindung die Strömungsgeschwindigkeit des den Behälter zufließenden Füllgutes und damit die Füllgeschwindigkeit.

Das Volumenstromregelelement ist beispielsweise eine steuerbare Drossel oder aber bevorzugt ein Stromregelventil. Die den Volumenstrom erfassende Sensoreinrichtung ist bevorzugt ein von dem Füllgut durchströmter Durchflussmesser, vorzugsweise ein magnetisch-induktiver Durchflussmesser (MID) oder Massedurchflussmesser.

Ein ganz entscheidender Vorteil der Erfindung besteht darin, dass bei dem Füllsystem trotz exakter Einhaltung einer vorgegebenen oder gewünschten Füllgeschwindigkeit auf einem Füllgutkessel und dabei insbesondere auch auf einem teilgefüllten Füllgutkessel vollständig verzichtet werden kann, es vielmehr möglich ist, das Füllgut unter Druck den einzelnen Füllstellen oder den diese Füllstellen bildenden Fülleinrichtungen oder Füllblöcken über eine gemeinsame Produktversorgungsleitung oder einen gemeinsamen Produktversorgungskanal zuzuführen, wobei in dieser Versorgungsleitung bzw. in diesem Versorgungskanal ein Gasvolumen oder-polster nicht vorhanden ist. Da mit der Erfindung auf einen Füllgutkessel verzichtet werden kann, ergibt sich u.a. eine konstruktive Vereinfachung und Kosteneinsparung für das Füllsystem, insbesondere wird aber auch die Gefahr einer Kontamination des Füllgutes durch Keime insbesondere an einem freiliegenden Füllgutspiegel vermieden.

Um eine Regelung mit einem ausreichend großen Regelbereich zu ermöglichen, ist der Druck des zugeführten Füllgutes bevorzugt so eingestellt, dass er über dem Fülldruck, beispielsweise um 0,5 - 3,0 bar über den Fülldruck liegt, mit dem das Füllgut an der jeweiligen Füllstelle in den Behälter eingeleitet wird. Der bei einem Druckfüllen der Behälter verwendete Vorspanndruck bzw. Fülldruck eines Vorspanngases liegt dabei unterhalb des Druckes des zugeführten Füllgutes.

Da Druckschwankungen durch die Regelung kompensiert werden und sich somit grundsätzlich nicht auf die Füllgeschwindigkeit auswirken, kann auf Drucksensoren zur Überwachung und/oder Regelung des Fülldruckes und/oder des Vorspanndruckes insbesondere auch an den die einzelnen Füllstellen bildenden Fülleinrichtungen oder Füllblöcken im Regelkreis verzichtet werden.

Bei einer bevorzugten Ausführungsform des erfindungsgemäßen Füllsystems befindet sich in Strömungsrichtung des Füllgutes vor der Mündung oder wenigstens einer Füllgutabgabeöffnung jeder Füllstelle ein Flüssigkeitsventil, welches z.B. als Auf/Zu-Ventil ausgebildet ist und bei der Einleitung der Füllphase öffnet und am Ende der Füllphase, d.h. nach Erreichen der gewünschten Füllguthöhe oder Füllgutmenge im Behälter schließt, und zwar beispielsweise aufgrund eines Signals einer beim Füllen in den Behälter hineinreichenden Sonde und/oder einer das Gewicht der Behälter erfassenden Wägeeinrichtung und/oder eines Durchflussmessers, der dann beispielsweise auch der Durchflussmesser des Regelkreises ist. Für die Einleitung der Füllphase wird dann das der jeweiligen Füllstelle zugeordnete Flüssigkeitsventil geöffnet und mit geringer Verzögerung, beispielsweise mit einer Verzögerung von 25 - 80 Millisekunden oder mit einer Verzögerung von 25 - 50 Millisekunden auch das in Strömungsrichtung des Füllgutes vor dem Flüssigkeitsventil angeordnete Volumenstromregelelement, sofern dieses sich vor Einleiten der Füllphase in einem den Füllgut sperrenden befand. Grundsätzlich besteht aber auch die Möglichkeit, das jeweilige Flüssigkeitsventil als Volumenstromregelelement zu nutzen und hierfür als Stromregelventil auszubilden, welches wiederum eine Regelung des Volumenstroms kontinuierlich oder in Schritte ermöglicht.

Der jeweilige Regelkreis bzw. die diesen Regelkreis bildenden Elemente sind beispielsweise für jede Füllstelle gesondert oder aber zumindest teilweise für mehrere Füllstellen gemeinsam vorgesehen und bilden dann beispielsweise mit zusätzlichen, steuerbaren Gaswegen, die ebenfalls für jede Füllstelle gesondert oder aber für mehrere Füllstellen gemeinsam vorgesehen sind, Fülleinrichtungen oder Füllblöcke. Diese können dann beispielsweise als vollfunktionsfähige Baugruppen am Füllsystem, beispielsweise an einem umlaufenden Rotor montiert und/oder ausgetauscht werden. Insbesondere auch bei Ausbildung dieser Fülleinrichtungen als Mehrfachfülleinrichtungen, d.h. als Fülleinrichtungen mit jeweils wenigstens zwei Füllstellen je Mehrfachfülleinrichtung, bei der u.a. die Elemente des Regelkreises zumindest teilweise für sämtlichen Füllstellen einer Mehrfachfülleinrichtung gemeinsam verwendet sind, lässt sich eine kostensparende und sehr kompakte Ausbildung erreichen.

"Behälter" sind im Sinne der Erfindung insbesondere Dosen und Flaschen, jeweils aus Metall, Glas und/oder Kunststoff, aber auch andere Packmittel, die zum Abfüllen von flüssigen oder viskosen Produkten geeignet sind.

"In Dichtlage mit der Füllstelle befindlicher Behälter" bedeutet im Sinne der Erfindung, dass der jeweils zu füllende Behälter in der dem Fachmann bekannten Weise mit seiner Behältermündung dicht an der Füllstelle bzw. an eine dortige, die wenigstens eine Abgabeöffnung der Füllstelle umgebende Dichtung angepresst anliegt.

Unter Freistrahlfüllen ist im Sinne der Erfindung ein Verfahren zu verstehen, bei dem das flüssige Füllgut dem zu befüllenden Behälter in einem freien Füllstrahl zuströmt, wobei der Behälter mit seiner Behältermündung oder -öffnung an die Füllstelle angepresst sein kann oder nicht an der Füllstelle anliegt, sondern von dieser bzw. von einem dortigen Füllgutauslass beabstandet ist.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Die Erfindung wird im Folgenden anhand der Figuren 1 - 3, die jeweils verschiedene Ausführungsformen des erfindungsgemäßen Füllsystems zum Füllen von Behältern mit einem flüssigen Füllgut zeigen, näher erläutert.

Das in der Figur 1 allgemein mit 1 bezeichnete Füllsystem dient zum Druckfüllen von Behältern 2, die beispielhaft als Flaschen dargestellt sind, mit einem flüssigen Füllgut. Dargestellt sind in der Figur 1 zwei Füllblöcke oder Fülleinrichtungen 3 mit jeweils einer Füllstelle 4, über welche in der Füllphase das flüssige Füllgut in der nachsehend noch näher beschriebenen Weise gesteuert dem jeweiligen, an der Füllstelle 4 in Dichtlage angeordneten Behälter 2 zugeführt wird, und zwar bei der dargestellten Ausführungsform über ein Füllrohr 5 mit Füllgutabgabeöffung. In seiner praktischen Ausführung umfasst das Füllsystem 1 eine Vielzahl derartiger Fülleinrichtungen 3 bzw. Füllstellen 4, die dann beispielsweise bei einem Füllsystem umlaufender Bauart an einem um eine vertikale Maschinenachse MA umlaufend antreibbaren Rotor vorgesehen sind.

Jeder Füllstelle 4 ist bei dem Füllsystem 1 ein eigener Produktkanal 6 zugeordnet, der sich zwischen einer für sämtliche Fülleinrichtungen 3 gemeinsamen Produkt-Versorgungsleitung 7 und der Abgabeöffnung der Füllstelle 4, d.h. bei der dargestellten Ausführungsform zwischen der Versorgungsleitung 7 und dem Füllrohr 5 erstreckt. Ausgehend von der Versorgungsleitung 7 sind in dem Produktkanal 6 ein Volumenstromregelelement in Form eines Stromregelventils 8, mit dem die Strömungsgeschwindigkeit des den Produktkanal 6 durchströmenden Füllgutes kontinuierlich oder in Schritten geregelt werden kann, ein Durchflussmesser 9, der die den Produktkanal 6 je Zeiteinheit durchströmende Füllgutmenge erfasst und ein hiervon abhängiges elektrisches Signal liefert, sowie ein Flüssigkeitsventil 10 angeordnet, welches beispielsweise als Öffnungs- und Schließventil ausgebildet ist und im geöffneten Zustand die Abgabe des flüssigen Füllgutes ermöglicht und im geschlossenen Zustand die Abgabe des flüssigen Füllgutes sperrt. Im weitesten Sinne übernimmt das Stromregelventil 8 hierbei die Funktion einer gesteuerten/geregelten und in einen Regelkreis eingebundenen Drossel, da an dem Stromregelventil 8 bei einem vorgegebenen Volumenstrom des Füllgutes eine vorhandene Druckdifferenz zwischen dem Druck im jeweiligen Behälter 2 und dem Druck in der Produktversorgungsleitung 7 oder in einem anderen das Füllgut zuführenden oder bereitstellenden Element des Füllsystems besteht.

Jeder Fülleinrichtung 3 oder jeder Füllstelle 4 sind bei dem Füllsystem 1 weiterhin drei gesteuerte Gaswege 11 - 13 zugeordnet, die bei in Dichtlage an der Füllstelle 4 angeordnetem Behälter 2 ebenfalls mit dessen Innenraum in Verbindung stehen. Der Gasweg 11 ist über ein Steuerventil 11.1 mit einem Ringkanal 14, der Gasweg 12 über ein Steuerventil 12.1 mit einem Ringkanal 15 und der Gasweg 13 über ein Steuerventil 13.1 mit einem Ringkanal 16 verbunden. Im Gaskanal 12 ist eine Drossel 17 vorgesehen. Die Ringkanäle 14 - 16 sind für sämtliche Fülleinrichtungen 3 und Füllstellen 4 gemeinsamen vorgesehen.

Die für sämtliche Füllpositionen 3 gemeinsame Produkt-Versorgungsleitung 7 ist über einen Druckregler 7.1 mit einer das Füllgut unter Druck bereitstellenden Füllgutquelle verbunden, sodass während des Füllbetriebes in der Versorgungsleitung 7 ein konstanter oder im wesentlicher konstanter Füllgutdruck herrscht.

Während des Füllbetriebes führt der Ringkanal 14 ein Vakuum oder einen Unterdruck und ist hierfür mit einer Vakuumpumpe 14.1 verbunden. Der Ringkanal 15 führt einen Entlastungsdruck, der in der Regel leicht über dem Atmosphären- oder Umgebungsdruck liegt oder dem Atmosphären- oder Umgebungsdruck entspricht, beispielsweise bei zur Umgebung hin entlüftetem Ringkanal 15. Der Ringkanal 16 führt ein Vorspanngas, vorzugsweise Inert-Gas, beispielsweise CO2-Gas unter einem Vorspanndruck, der geringfügig unter dem Druck in der Versorgungsleitung 7 liegt Hierfür ist der Ringkanal 16 über einen Druckregler 16.1 mit einer das Vorspanngas unter Druck bereitstehenden Spanngasquelle verbunden. Die Füllgutquelle, die Spanngasquelle und die Vakuumpumpe befinden sich außerhalb des Rotors und laufen mit diesem nicht um. Die entsprechenden Verbindungen zu den Ringkanälen 14 - 16 erstrecken sich daher durch eine Drehverbindung 21 zwischen Rotor und einem Maschinengestell.

Mit dem Füllsystem 1 ist an jeder Füllstelle 4 ein Füllprozess möglich, der beispielsweise die nachfolgend angegebenen Verfahrensschritte aufweist, wobei sich der jeweilige Behälter 2 in Dichtlage an der Füllstelle 4 befindet und solche Ventile, die in dem jeweiligen Verfahrensschritt nicht ausdrücklich als geöffnet angegeben sind, sich im geschlossenen Zustand befinden.

### 1. Evakuieren des Behälterinnenraums

Durch Öffnen des Steuerventils 11.1 wird der Innenraum des Behälters 2 über den Gasweg 11 mit dem das Vakuum führenden Ringkanal 14 verbunden.

### 2. Spülen und/oder Vorspannen des Behälterinnenraumes mit dem Vorspann-Gas oder Inert-Gas

Durch Öffnen des Steuerventils 13.1 wird der Behälterinnenraum mit dem Spanngas (Luft und/oder Inertgas, z.B. CO2-Gas) unter Vorspanndruck führenden Ringkanal 16 verbunden, sodass Spanngas in den evakuierten Behälterinnenraum eintreten kann und der Behälterinnenraum mit dem Vorspanndruck beaufschlagt ist.

Dieses Evakuieren und Spülen des Behälterinnenraumes mit dem Spanngas aus dem Ringkanal 16 kann auch mehrfach wiederholt erfolgen, in jedem Fall aber so, dass der Behälterinnenraum vor der anschließenden Füllphase mit dem Vorspanndruck des Spanngases beaufschlagt ist.

### 3. Füllen

Zur Einleitung des eigentlichen Füllens, d.h. der Füllphase wird das Flüssigkeitsventil 10 geöffnet, sodass sich dann auch in der Produktleitung 6 der im Behälter 2 herrschende, vorher frei gewählte Vorspanndruck einstellt. Nur geringfügig verzögert wird das Stromregelventil 8 geöffnet, welches Teil des dieses Ventil, den Durchflussmesser 9 und eine Steuerelektronik oder den Regler 18 einschließenden Regelkreises ist, mit dem die Strömungsgeschwindigkeit des dem Behälter 2 zufließenden Füllgutes und damit die Füllgeschwindigkeit in der eingangs beschriebenen Weise geregelt werden, und zwar beispielsweise nach dem produkt- und/oder behälter- und/oder verfahrensspezifischen Profil als Sollwert und mit dem von dem Durchflussmesser 9 gelieferten und von der Strömungsgeschwindigkeit des Füllgutes abhängigen Messsignal als Istwert. Das Profil ist beispielsweise im Regler 18 oder in einem mit dem Regler 18 zusammenwirkenden Prozessrechner des Füllsystems 1 abgelegt.

Während des Füllens ist das Steuerventil 13.1 geöffnet, sodass das vom zufließenden Füllgut aus dem Behälterinnenraum verdrängte Spanngas in den Ringkanal 16 zurückgeführt wird.

Die Füllphase wird an der jeweiligen Füllposition 4 des für eine volumetrische Füllung ausgebildeten Füllsystems dadurch beendet, dass das Flüssigkeitsventil 10 aufgrund eines Messsignals des Durchflussmessers 9 dann geschlossen wird, wenn die erforderliche Füllgutmenge in den Behälter 2 eingeströmt ist. Vor der Beendigung der Füllphase wird die Füllgeschwindigkeit bevorzugt über den Regelkreis reduziert.

### 4. Beruhigen und Entlasten

Zum Beruhigen des dem Behälter 2 zugeflossen Füllgutes bleiben das Flüssigkeitsventil 10 und/oder das Steuerventil 13.1 geschlossen. Nach Ablauf einer vorgegebenen Beruhigungszeit wird das das Steuerventil 12.1 geöffnet und der Druck im Behälter 2 auf den im Ringkanal 15 eingeregelten Entlastungsdruck abgesenkt.

Die Steuerung der Steuerventil 11.1, 12.1 und 13.1 erfolgt über eine nicht dargestellte Steuerelektronik, beispielsweise über einen nicht dargestellten Prozessrechner des Füllsystems 1.

Die Figur 2 zeigt ein Füllsystem 1a, welches sich von dem Füllsystem 1 im Wesentlichen nur dadurch unterscheidet, dass die beiden Füllstellen 4 zu einem Zweifach-Füllelement zusammengefasst sind, d.h. Bestandteil einer einzigen Fülleinrichtung 3a sind und hierdurch die Steuerventile 11.1, 12.1 und 13.1 für beide Füllstellen 4 gemeinsam vorgesehen sind. Der Produktkanal 6 ist verzweigt ausgebildet, und zwar mit einem Abschnitt 6.1, der an die Produktversorgungsleitung 7 angeschossen ist, und mit zwei Abschnitten 6.2, die an die jeweilige Füllstelle 4 bzw. an das dortige Flüssigkeitsventil 10 führen. Jeder Abschnitt 6.2 weist den Durchflussmesser 9 und das Flüssigkeitsventil 10 auf. Die beiden Abschnitte 6.2 sind über den Abschnitt 6.1 mit dem gemeinsamen Stromregelventil 8 mit der Produktversorgungsleitung 7 verbunden. Das Stromregelventil 8 ist wiederum Bestandteil des Regelkreises, der u.a. die beiden in je einem Abschnitt 6.2 angeordneten Durchflussmesser 9 sowie den Regler 18 umfasst, welcher das Stromregelventil 8 in Abhängigkeit von dem Sollwert der Füllgeschwindigkeit und dem Istwert steuert, der aus den Ausgangssignalen der beiden Durchflussmesser 9 gebildet wird, z.B. durch Mittelwertbildung. Während der Füllphase wird wiederum eine durch den Sollwert vorgegebene Füllgeschwindigkeit erreicht.

Es versteht sich, dass mit dem Füllsystem 1a dieselben Verfahrensschritte möglich, wie sie vorstehend für das Füllsystem 1 beschrieben wurden, wobei diese Verfahrensschritte lediglich zeitgleich für beide Füllstellen 4 1 durchgeführt werden, zumindest in Bezug auf das Öffnen und Schließen der Steuerventile 11.1 - 13.1. Das Füllsystem 1a ist ebenso wie das Füllsystem 1 für ein volumetrisches Füllen der Behälter 2 ausgebildet, d.h. das Schließen der Flüssigkeitsventile 10 erfolgt jeweils in Abhängigkeit von dem Signal des der jeweiligen Füllstelle 4 zugeordneten Durchflussmessers 9.

Die Figur 3 zeigt als weitere Ausführungsform ein Füllsystem 1b, bei welchem wiederum jeweils zwei Füllstellen 4 zu einem Zweifach-Füllelement zusammengefasst sind, d.h. Bestandteil einer einzigen Fülleinrichtung 3b sind und welches sich von dem Füllsystem 1a im Wesentlichen dadurch unterscheidet, dass das Schließen des jeweiligen Füllelementes 10 zur Beendigung der Füllphase füllhöhen- oder sondengesteuert erfolgt, d.h. in Abhängigkeit von dem Signal einer in dem Behälterinnenraum hineinreichenden elektrisch auswertbaren Füllhöhen-Sonde 19. Bei dem Füllsystem 1b sind die beiden Flüssigkeitsventile 10 der beiden Füllstellen 4 in dem Abschnitt 6.2 des verzweigten Produktkanal 6 vorgesehen, während ein für beide Füllstellen 4 gemeinsamer Durchflussmesser 9 und ein ebenfalls für beide Füllstellen 4 gemeinsames Stromregelventil 8 im Abschnitt 6.1 vorgesehen sind. Das Stromregelventil 8 bildet wiederum zusammen mit dem Durchflussmesser 9 und dem Regler 18 den Regelkreis der mit dem Stromregelventil 8 die Geschwindigkeit des den Behältern 2 zufließenden Füllgutes und damit die Füllgeschwindigkeit durch Vergleich des vom Durchflussmesser 9 gelieferten Istwertes mit einem Sollwert der Füllgeschwindigkeit so regelt, dass ein vorgeplanter Füllgeschwindigkeitsverlauf exakt eingehalten bzw. abgefahren wird.

Auch mit dem Füllsystem 1b sind durch entsprechende Ansteuerung der Steuerventile 11.1, 12.1 und 13.1, die wiederum für beide Füllstellen 4 dieses Doppelfüllelementes gemeinsam sind, die vorstehend für das Füllsystem 1 beschriebenen Verfahrensschritte möglich, wobei dann ebenfalls mit Ausnahme des endgültigen Schließens der Flüssigkeitsventile 10, das für beide Füllstellen 4 jeweils individuell in Abhängigkeit von dem Signal der Füllhöhen-Sonde 19 erfolgt, die übrigen Verfahrensschritte zeitgleich erfolgen.

Der wesentliche Kern auch der vorbeschriebenen Füllsysteme 1, 1a und 1b bzw. der mit diesen Systemen durchgeführten Verfahren besteht also darin, dass während des Füllens die Füllgeschwindigkeit mit dem Regelkreis überwacht und geregelt wird, sodass zu jedem Zeitpunkt der Füllphase die gewünschte Füllgeschwindigkeit exakt eingehalten wird, obwohl das Füllgut den einzelnen Füllstellen 4 nicht aus einem teilgefüllten Füllgutkessel, sondern aus einer Produktversorgung, nämlich Produktversorgungsleitung 7 oder aus einem vollständig mit dem Füllgut gefüllten Kessel oder Ringkanal unter Druck zugeführt wird, und dass hierbei der Druck in der Produktversorgung auf einen hiervon unabhängigen und/oder frei wählbaren Fülldruck im Behälter 2 abgebaut wird.

Vorstehend wurden Füllsysteme zum Füllen der Behälter 2 beschrieben, die während des Füllverfahrens und dabei insbesondere auch während der Füllphase in Dichtlage an der jeweiligen Füllstelle 4 angeordnet sind. Das Füllsystem mit der aktiven Regelung der Füllgeschwindigkeit ist aber auch für ein druckloses Füllen von Behältern sowie insbesondere für ein Freistrahlfüllen geeignet. Die Füllstellen 4 eines solchen Füllsystems weisen dann beispielsweise den selben Aufbau auf, wie er für die Füllsysteme 1, 1a, 1b beschrieben wurde, allerdings ohne die gesteuerten Gaswege 11, 12, 13 und die zugehörigen Steuerventile 11.1, 12.1 und 13.1, die für das Freistrahlfüllen grundsätzlich nicht benötigt werden.

Vorstehend wurde weiterhin davon ausgegangen, dass bei den Füllsystemen 1 und 1a, die für ein volumetrisches Füllen ausgebildet sind, die Durchflussmesser 9, die Bestandteile des Regelkreises zum Regeln der Füllgeschwindigkeit sind, zugleich auch das Signal zum endgültigen Schließen der jeweiligen Füllstelle 4 bzw. des jeweiligen Flüssigkeitsventils10 liefern. Selbstverständlich besteht die Möglichkeit, zur Erfassung der dem jeweiligen Behälter 2 zufließenden Füllgutmenge und zum Abschließen der Füllphase eine zusätzliche Sensorik, beispielsweise in Form eines zusätzlichen Durchflussmessers oder ein anderes Messsystem vorzusehen, beispielsweise in Form eines Wägesystems, und zwar insbesondere auch dann, wenn das betreffende Füllsystem für das Freistrahlfüllen der Behälter 2 ausgebildet ist.

Es kann beispielsweise zweckmäßig sein, im Produktkanal 6 vor dem Ventil, mit dem der Füllvorgang beendet wird, d.h. bei den Füllsystemen 1, 1a und 1b vor dem jeweiligen Flüssigkeitsventil 10 eine Drosselstrecke vorzusehen, in der ein definierter und kontrollierter Druckabbau des Füllgutes stattfindet, wie dies in der Figur 1 bei 20 angedeutet ist. Diese Drosselstrecke ist dann so gestaltet, dass der Druck des Füllgutes entlang der Drosselstrecke langsam, gleichmäßig und ohne Bildung von Strömungsturbulenzen abnimmt, insbesondere auch ohne Turbulenzbereiche, in denen der statische Druck in Randzonen des Volumenstromes deutlich abfällt und bei einem CO2 enthaltenden Füllgut zur Entbindung von CO2 führt. In Verbindung mit einer Freistrahlfüllung kann dadurch ein Einschlagen von Mikroblasen in den zu füllenden Behälter beim Abfüllen von karbonisierten Getränken signifikant reduziert werden. Die Dosierung solcher Blasen und Mikroblaseneinschläge in das bereits abgefüllt Füllgut schafft auch die Möglichkeit, den Fülldruck deutlich in Richtung Atmosphärendruck abzusenken. Ein weiterer Vorteil besteht dann auch darin, dass eine weitere Gewichtsreduzierung bei Behältern oder Flaschen aus PET möglich wird und somit der Aufwand für eine Füllanlage oder Füllstrecke sowie für eine eventuell erforderliche Kühlung des Behälterbodens deutlich reduziert werden. Beim Befüllen von Behältern aus Glas reduziert sich u.a. der Glasbruch. Außerdem kann der Verbrauch an Spanngas reduziert werden.

Weiterhin sind bevorzugt in den Produktkanälen 6 und/oder im Produktversorgungskanal 7 und/oder in den Ringkanälen 14 und 16 und/oder in den mit diesen Ringkanälen verbundenen Gaswegen Drucksensoren vorgesehen, mit denen der jeweilige Druck überwacht und/oder auf einem Sollwert eingestellt oder geregelt wird.

### Bezugszeichenliste

- 1, 1a, 1b: Füllsystem
- 2: Behälter
- 3, 3a, 3b: Fülleinrichtung oder Füllblock
- 4: Füllstelle
- 5: Füllrohr mit Füllgutabgabeöffnung
- 6: Produktkanal
- 6.1, 6.2: Abschnitt
- 7: Produktversorgungsleitung
- 7.1: Druckregelventil
- 8: Volumenstromregelelement oder Stromregelventil
- 9: Durchflussmesser
- 10: Flüssigkeitsventil
- 11, 12, 13: Gasweg
- 11.1, 12.1, 13.1: Steuerventil
- 14, 15, 16: Ringkanal
- 15.1: Vakuumpumpe
- 16.1: Druckregler
- 18: Regler oder Steuerelektronik
- 19: Füllhöhen-Sonde bzw. Füllhöhe bestimmende Sonde
- 20: Drosselstrecke
- 21: Drehverbindung

## Patentansprüche

1. Verfahren zum Befüllen von Behältern (2) mit einem über eine Produktversorgung (7) zugeführten flüssigen Füllgut unter Verwendung wenigstens einer Füllstelle (4) über die das Füllgut während einer Füllphase gesteuert durch wenigstens ein Ventil (8, 10) in den an der Füllstelle (4) angeordneten Behälter (2) eingebracht wird, und bei dem die Strömungsgeschwindigkeit des dem jeweiligen Behälter (2) während der Füllphase zufließenden Füllgutes und damit die Füllgeschwindigkeit mit Hilfe eines Regelkreises geregelt wird, und zwar durch Verarbeiten oder Vergleich eines Sollwertes der Füllgeschwindigkeit mit einem Istwert, der der tatsächlichen Strömungsgeschwindigkeit des Füllgutes entspricht und von einer Sensorik (9) ermittelt wird, die die Strömungsgeschwindigkeit des den Behälter (2) zufließenden Füllgutes erfasst, wobei für einen Füllvorgang ein Sperr-oder Flüssigkeitsventil (10) geöffnet wird und ein Volumenstromregelelement (8), das bezogen auf die Strömungsrichtung des Füllgutes vor dem Sperr- oder Flüssigkeitsventil (10) angeordnet ist, zum Einleiten der Füllphase geöffnet wird, wobei das Volumenstromregelelement (8) derart geregelt wird, dass die Strömungsgeschwindigkeit unabhängig von der Druckdifferenz zwischen dem Druck des Füllgutes in der Produktversorgung (7) und dem im zu befüllenden Behälter (2) eingestellten Fülldruck ist,
**dadurch gekennzeichnet, dass**
das Volumenstromregelelement (8) mit geringer zeitlicher Verzögerung nach dem Öffnen des Sperr-oder Flüssigkeitsventils geöffnet wird, und wobei das Sperr- oder Flüssigkeitsventil (10) nach dem Vorspannen des jeweiligen Behälters (2) geöffnet wird, um einen sich an das Volumenstromregelelement erstreckenden Teil der Produktleitung (6) ebenfalls mit dem sich im Behälter (2) einstellenden Vorspanndruck zu beaufschlagen.

2. Verfahren nach Anspruch 1, **dadurch gekennzeichnet, dass** mit dem Regelkreis der Druck in der Produktversorgung (7) auf einen hiervon unabhängigen und/oder frei wählbaren Fülldruck im Behälter (2) abgebaut wird.

3. Verfahren nach Anspruch 1 oder 2, **dadurch gekennzeichnet, dass** während der Füllphase die Füllgeschwindigkeit konstant gehalten oder nach einem den Sollwert bildenden Profil oder Geschwindigkeitsprofil geändert wird.

4. Verfahren nach einem der vorhergehenden Ansprüche, **dadurch gekennzeichnet, dass** der Sollwert der Füllgeschwindigkeit in Abhängigkeit von der Art des Füllgutes und/oder der Art der Behälter (2), beispielsweise abhängig von deren Volumen, Größe und/oder Durchmesser, und/oder in Abhängigkeit vom Füllverfahren unterschiedlich gewählt und beispielsweise in einer Steuerelektronik abgespeichert sind.

5. Verfahren nach einem der vorhergehenden Ansprüche, **dadurch gekennzeichnet, dass** die Regelung der Füllgeschwindigkeit mit einem Regelkreis erfolgt, der das vom Füllgut durchströmte und von einer Steuerelektronik oder von einem Regler (18) angesteuerte und in Form eines Stromregelventils (8) ausgebildete Volumenstromregelelement sowie einen vom Füllgut durchströmten Durchflussmesser (9), in Form eines magnetisch-induktiven Durchflussmessers (MID) aufweist.

6. Verfahren nach einem der vorhergehenden Ansprüche, **dadurch gekennzeichnet, dass** bei Verwendung eines Füllsystems mit mehreren Füllstellen (4) die Füllgeschwindigkeit für jede Füllstelle (4) durch einen eigenen der betreffenden Füllstelle (4) zugeordneten Regelkreis geregelt wird, oder dass bei Gruppen von jeweils wenigstens zwei Füllstellen (4) die Regelung der Füllgeschwindigkeit durch einen für sämtliche Füllstellen (4) jeder Gruppe gemeinsamen Regelkreis erfolgt.

7. Verfahren nach einem der vorhergehenden Ansprüche, **dadurch gekennzeichnet, dass** bei Verwendung eines Füllsystems (1, 1a, 1b) mit mehreren Füllstellen(4) oder Gruppen von Füllstellen (4) das Füllgut direkt über eine für sämtliche Füllstellen (4) gemeinsame Produktversorgungsleitung (7) oder einen für sämtliche Füllstellen (4) oder Gruppen von Füllstellen (4) gemeinsamen Kanal zugeführt wird.

8. Verfahren nach einem der vorhergehenden Ansprüche, **dadurch gekennzeichnet, dass** das Sperren der Abgabe des Füllgutes am Ende der Füllphase durch das Sperr- oder Flüssigkeitsventils (10) erfolgt, welches bezogen auf die Strömungsrichtung des Füllgutes nach dem Volumenstromregelelement in einer Produktleitung (6) angeordnet ist.

9. Verfahren nach einem der vorhergehenden Ansprüche, **dadurch gekennzeichnet, dass** der Druck des Füllgutes nach dem Regeln der Füllgeschwindigkeit und vor dem Ausbringen des Füllgutes an der Produktabgabeöffnung entlang einer Drosselstrecke (20) reduziert wird.

10. Verfahren nach einem der vorhergehenden Ansprüche, **dadurch gekennzeichnet, dass** das Befüllen der Behälter (2) durch Druckfüllen oder druckloses Füllen oder Freistrahlfüllen erfolgt.

11. Verfahren nach einem der vorhergehenden Ansprüche, **dadurch gekennzeichnet, dass** das Sperr- oder Flüssigkeitsventil (10) geöffnet wird und das Volumenstromregelelement (8) mit einer zeitlichen Verzögerung in einem Bereich von 20 bis 80 Millisekunden geöffnet wird.

12. Füllsystem zum Befüllen von Behältern (2) mit einem flüssigen Füllgut nach einem Verfahren gemäß den Ansprüchen 1 bis 11, mit wenigstens einer zumindest eine Füllgutabgabeöffnung (5) aufweisenden Füllstelle (4), mit wenigstens einem an die Füllgutabgabeöffnung (5) führenden Produktkanal (6), der mit einer Produktversorgung (7) oder Quelle für das Füllgut in Verbindung steht und in welchem wenigstens ein Stromregelventil (8) und ein Sperr- oder Flüssigkeitsventil (10) zur gesteuerten Abgabe des Füllgutes in den jeweiligen Behälter (2) vorgesehen ist, wobei das Stromregelventil (8) bezogen auf die Strömungsrichtung des Füllgutes vor dem Sperr- oder Flüssigkeitsventil (10) angeordnet ist, wobei einen Regelkreis zur Regelung der Strömungsgeschwindigkeit des beim Füllen den Produktkanal (6) durchströmenden Füllgutes und damit der Füllgeschwindigkeit in Abhängigkeit von wenigstens einem Sollwert der Füllgeschwindigkeit und einem von einer Sensorik (9) gelieferten Istwert der Strömungsgeschwindigkeit des den wenigstens einen Produktkanal (6) durchströmenden Füllgutes,
**dadurch gekennzeichnet, dass** das Füllsystem dazu eingerichtet ist, das Flüssigkeitsventil (10) nach einem Vorspannen der Behälter (2) zu öffnen und mit geringer zeitlicher Verzögerung dazu das Stromregelventil (8) zu öffnen und somit einen sich an das Stromregelventil erstreckenden Teil der Produktleitung (6) ebenfalls mit dem sich im Behälter (2) einstellenden Vorspanndruck zu beaufschlagen.

13. Füllsystem nach Anspruch 12, **dadurch gekennzeichnet, dass** der Regelkreis für eine Regelung der Füllgeschwindigkeit unabhängig von der Druckdifferenz zwischen dem Druck des Füllgutes in der Produktversorgung (7) und dem im zu befüllenden Behälter (2) eingestellten Druck und/oder für eine Reduzierung des Drucks in der Produktversorgung (7) auf einen hiervon unabhängigen und/oder frei wählbaren Fülldruck im Behälter (2) ausgebildet ist.

14. Füllsystem nach Anspruch 12 oder 13, **dadurch gekennzeichnet, dass** das Füllsystem einen im Produktkanal (6) angeordneten und vom Füllgut durchströmten Strömungs- oder Durchflussmesser (9) sowie eine Steuerelektronik oder einen Regler (18) aufweist, der das Stromregelventil (8) in Abhängigkeit von dem wenigstens einen Sollwert und dem vom Durchflussmesser (9) gelieferten Istwert steuert.

15. Füllsystem nach Anspruch 14, **dadurch gekennzeichnet, dass** das Stromregelventil (8) zugleich dasjenige Ventil ist, welches den Produktkanal (6) zur weiteren Abgabe des Füllgutes am Ende einer Füllphase sperrt, oder dass im Produktkanal (6) ein gesondertes Sperr- oder Flüssigkeitsventil (10) vorgesehen ist, welches den Produktkanal (6) zur weiteren Abgabe des Füllgutes am Ende einer Füllphase sperrt.

16. Füllsystem nach einem der vorhergehenden Ansprüche 12 bis 15, **dadurch gekennzeichnet, dass** bei mehreren Füllstellen (4) der Regelkreis zur Regelung der Füllgeschwindigkeit für jede Füllstelle (4) eigenständig oder aber bei Gruppen mit jeweils wenigstens zwei Füllstellen (4) für die Füllstellen (4) jeder Gruppe zumindest teilweise gemeinsam vorgesehen ist.

17. Füllsystem nach Anspruch 16, **dadurch gekennzeichnet, dass** bei zwei eine Gruppe bildenden Füllstellen (4) das Stromregelventil (8) in einem für beide Füllstellen (4) gemeinsamen Abschnitt (6.1) des Produktkanals (6) und die Durchflussmesser (9) jeweils in einem von dem gemeinsamen Abschnitt (6.1) abgezweigten der jeweiligen Füllstelle (4) eigenständig zugeordneten Abschnitt (6.2) des Produktkanals (6) vorgesehen sind, oder dass das Stromregelventil (8) und der Durchflussmesser (9) in dem für sämtliche Füllstellen (4) der Gruppe gemeinsamen Abschnitt (6.1) des Produktkanals (6) angeordnet sind.

18. Füllsystem nach einem der vorhergehenden Ansprüche 12 bis 17, **dadurch gekennzeichnet, dass** jede Füllstelle (4) ein eigenständiges die Abgabe des Füllgutes freigebendes und sperrendes Flüssigkeitsventil (10) aufweist, und dass das Flüssigkeitsventil (10) über eine die Füllhöhe im Behälter (2) erfassende Sonde (19) und/oder durch einen Durchflussmesser (9), vorzugsweise den Durchflussmesser des Regelkreises und/oder durch eine Wägeeinrichtung gesteuert wird.

19. Füllsystem nach einem der vorhergehenden Ansprüche 12 bis 18, **dadurch gekennzeichnet, dass** bei einer Vielzahl von Füllstellen (4) die Produktkanäle (6) sämtlicher Füllstellen (4) an eine gemeinsame Produktversorgungsleitung (7) oder einen gemeinsamen Produktversorgungskanal angeschlossen sind, und dass die Produktversorgungsleitung (7) oder der Produktversorgungskanal vorzugsweise über einen Druckregler (7.1) mit einer das Füllgut unter Druck bereitstellen Quelle verbunden ist, wobei sich diese Quelle bei einem Füllsystem oder einer Füllmaschine umlaufender Bauart, bei der die Füllstellen (4) an einem um eine vertikale Maschinenachse umlaufend antreibbaren Rotor vorgesehen sind, außerhalb des Rotors befindet.

20. Füllsystem nach einem der vorhergehenden Ansprüche 12 bis 19, **dadurch gekennzeichnet, dass** im Produktkanal (6) in Strömungsrichtung des Füllgutes nach dem Regelkreis oder nach dessen Elementen und vor der Produktabgabeöffnung (5) oder vor dem Flüssigkeitsventil (10) eine Drosselstrecke (20) vorgesehen ist, in der der Druck in einem vorbestimmten Profil abgebaut wird.

## Claims

1. Method for filling containers (2) with a liquid filling product fed by means of a product supply means (7), by using at least one filling point (4), via which, during a filling phase, the filling product is introduced into the container (2) arranged at the filling point (4) in a controlled manner by means of at least one valve (8, 10), and wherein the flow velocity of the filling product flowing to the particular container (2) during the filling phase, and thus the filling speed are controlled by means of a control circuit, namely by processing a target value of the filling speed or comparing said target value with a measured value, which corresponds to the actual flow velocity of the filling product and is determined by a sensor system (9), which senses the flow velocity of the filling product flowing to the container (2), wherein, for a filling operation, a shut-off or liquid valve (10) is opened, and a volumetric-flow-rate control element (8), which is arranged, in relation to the direction of flow, upstream of the shut-off or liquid valve (10), is opened, in order to initiate the filling phase, wherein the volumetric-flow-rate control element (8) is regulated in such a way that the flow velocity is independent of the pressure difference between the pressure of the filling product in the product supply means (7) and the filling pressure set in the container (2) which is to be filled, **characterised in that** The volumetric-flow-rate control element (8) is opened with a slight time delay after the opening of the shut-off or liquid valve (10) after the prestressing of the respective container (2), in order to impose the prestressing pressure adjusted in the container (2) likewise onto the part of the product line (6) which extends to the volumetric-flow-rate control element.

2. Method according to claim 1, **characterised in that**, by means of the control circuit, the pressure in the product supply means (7) is reduced to a filling pressure in the container (2) which is independent of the supply means pressure or is freely selectable.

3. Method according to claim 1 or 2, **characterised in that**, during the filling phase, the flow velocity is kept constant or is changed in accordance with a profile forming the target value or a velocity profile.

4. Method according to any one of the preceding claims, **characterised in that** the target value of the filling velocity is selected differently, as a dependency of the type of the filling product and/or the types of container (2), for example depending on their volume, size, and/or diameter, and/or as a function of the filling method, and is stored, for example, in an electronic control unit.

5. Method according to any one of the preceding claims, **characterised in that** the control of the filling velocity takes place by means of a control circuit, through which the filling product flows and which is actuated by an electronic control unit or by a regulator (18) and comprises a volumetric-flow-rate control element, configured in the form of a flow control valve (8) and a flowmeter (9), through which the filling product flows, in the form of a magnetic-inductive flowmeter (MID).

6. Method according to any one of the preceding claims, **characterised in that**, with the use of a filling system with a plurality of filling points (4), the filling velocity for each filling point (4) is controlled by a control circuit assigned to the specific filling point (4), or that, in the event of there being groups of at least two filling points (4) in each case, the controlling of the filling velocity is put into effect by one control circuit which is common to all the filling points (4) of a group.

7. Method according to any one of the preceding claims, **characterised in that**, with the use of a filling system (1, 1a, 1b) with a plurality of filling points (4) or groups of filling points (4), the filling product is conveyed directly via a product supply means (7) common to all the filling points (4) or via a channel which is common to all the filling points (4) or groups of filling points (4).

8. Method according to any one of the preceding claims, **characterised in that** the shut-off of the issue of the filling product at the end of the filling phase takes place by means of the shut-off or liquid valve (10), which, in relation to the direction of flow of the filling product, is arranged downstream of the volumetric-flow-rate control element in a product line (6).

9. Method according to any one of the preceding claims, **characterised in that** the pressure of the filling product is reduced along a choke section (20) after the controlling of the filling velocity and before the emergence of the filling product at the product delivery opening.

10. Method according to any one of the preceding claims, **characterised in that** the filling of the containers (2) takes place by pressure filling or pressureless filling or free-jet filling.

11. Method according to any one of the preceding claims, **characterised in that** the shut-off or liquid valve (10) is opened and the volumetric-flow-rate control element (8) is opened with a time delay in a range of 20 to 80 milliseconds.

12. Filling system for the filling of containers (2) with a liquid filling product according to a method according to claims 1 to 11, with at least one filling point (4) comprising at least one filling product dispensing opening (5), with at least one product channel (6) leading to the filling product dispensing opening (5), which is in connection with a product supply (7) or source for the filling product, and in which is provided at least one flow control valve (8) and a shut-off or liquid valve (10) for the controlled dispensing of the filling product into the respective container (2), wherein the flow control valve (8) is arranged, related to the direction of flow of the filling product, upstream of the shut-off or liquid valve (10), wherein a control circuit is provided for controlling the flow velocity of the filling product flowing through the product channel (6) during filling, and therefore of the flow velocity as a dependency of at least one target value of the filling velocity and of a measured value of the flow velocity, provided by a sensor system (9), of the filling product flowing through a product channel (6),
**characterised in that**
the filling system is configured such as to open the liquid valve (10) after prestressing of the containers (2), and, additionally, with a slight time delay, opening the flow control valve (8), and therefore likewise imposing the prestressing pressure adjusted in the container (2) onto the part of the product line (6) extending to the flow control valve.

13. Filling system according to claim 12, **characterised in that** the control circuit is configured for controlling the filling velocity independently of the pressure difference between the pressure of the filling product in the product supply means (7) and the pressure adjusted in the container (2) which is to be filled, and/or for reducing the pressure in the product supply means (7) to a filling pressure in the container (2) which is independent of the product supply pressure and/or is freely selectable.

14. Filling system according to claim 12 or 13, **characterised in that** the filling system comprises a flowmeter or throughflow meter (9) arranged in the product channel (6), through which the filling product flows, and an electronic control unit or a controller (18), which controls the flow control valve (8) as a dependency of the at least one target value and the measured value provided by the flowmeter (9).

15. Filling system according to claim 14, **characterised in that** the flow control valve (8) is simultaneously the valve which shuts off the product channel (6) for the further dispensing of the filling product at the end of a filling phase, or that a separate shut-off or liquid valve (10) is arranged in the product channel (6), which shuts off the product channel (6) for the further dispensing of the filling product at the end of a filling phase.

16. Filling system according to any one of the preceding claims 12 to 15, **characterised in that**, in the event of there being multiple filling points (4), the control circuit for controlling the filling velocity is provided for each filling point (4) individually, or, in the event of there being groups each with at least two filling points (4), it is provided at least partly in common for the filling points (4) of at each group.

17. Filling system according to claim 16, **characterised in that**, with two filling points (4) forming a group, the flow control valve (8) is provided in a section (6.1) of the product channel (6) which is common to both filling points (4), and the flowmeters (9) are in each case provided in an independent section (6.2) of the product channel (6) branching off from the common section (6.1) of the respective filling point (4), or that the flow control valve (8) and the flowmeter (9) are arranged in the section (6.1) of the product channel (6) common to all the filling points (4) of the group.

18. Filling system according to any one of the preceding claims 12 to 17, **characterised in that** each filling point (4) comprises an independent liquid valve (10) which releases and blocks the dispensing of the filling product, and that the liquid valve (10) is controlled by means of a probe (19) which detects the filling height in the container (2), and/or by a flowmeter (9), preferably the flowmeter of the control circuit and/or by a weighing device.

19. Filling system according to any one of the preceding claims 12 to 18, **characterised in that**, in the event of there being a plurality of filling points (4), the product channels (6) of all the filling points (4) are connected to a common product supply line (7) or a common product supply channel, and that the product supply line (7) or the product supply channel is preferably connected, via a pressure regulator (7.1), to a source providing the filling product under pressure, wherein, with a filling system or a filling machine of a circulating type, where the filling points (4) are provided on a rotor which can be driven such as to rotate about a vertical machine axis, this source is located outside the rotor.

20. Filling system according to any one of the preceding claims 12 to 19, **characterised in that** a choke section (20) is provided, in the product channel (6), in the direction of flow of the filling product, downstream of the control circuit or downstream of its elements, and upstream of the product dispensing opening (5), or upstream of the liquid valve (10), in which section the pressure is reduced in a predetermined profile.

## Revendications

1. Procédé pour remplir des contenants (2) avec un produit de remplissage liquide amené par l'intermédiaire d'une alimentation en produit (7) en utilisant au moins un point de remplissage (4), par l'intermédiaire duquel le produit de remplissage est introduit dans le contenant (2) disposé sur le point de remplissage (4) de manière commandée par au moins une soupape (8, 10) au cours d'une phase de remplissage, et où la vitesse d'écoulement du produit de remplissage affluant au cours de la phase de remplissage vers le contenant (2) respectif et ainsi la vitesse de remplissage sont régulées à l'aide d'un circuit de régulation, et ce en traitant ou en comparant une valeur de consigne de la vitesse de remplissage à une valeur réelle, qui correspond à la vitesse d'écoulement réelle du produit de remplissage et qui est déterminée par un équipement de détection (9) qui détecte la vitesse d'écoulement du produit de remplissage affluant vers le contenant (2), dans lequel une soupape d'arrêt ou une soupape de liquide (10) est ouverte pour une opération de remplissage et un élément de régulation de débit volumique (8), qui est disposé avant la soupape d'arrêt ou de liquide (10) par rapport à la direction d'écoulement du produit de remplissage, est ouvert pour initier la phase de remplissage, dans lequel l'élément de régulation de débit volumique (8) est régulé de telle manière que la vitesse d'écoulement est indépendante de la différence de pression entre la pression du produit de remplissage dans l'alimentation en produit (7) et la pression de remplissage réglée dans le contenant (2) à remplir,
**caractérisé en ce que**
l'élément de régulation de débit volumétrique (8) est ouvert avec un léger décalage dans le temps après l'ouverture de la soupape d'arrêt ou de liquide, et dans lequel
la soupape d'arrêt ou de liquide (10) est ouverte après la précontrainte du contenant (2) respectif pour soumettre une partie de la conduite de produit (6) s'étendant sur l'élément de régulation de débit volumétrique également à l'action de la pression de précontrainte se réglant dans le contenant (2).

2. Procédé selon la revendication 1, **caractérisé en ce que** la pression dans l'alimentation en produit (7) est abaissée sur une pression de remplissage dans le contenant (2) pouvant être choisie indépendamment de celle-ci et/ou pouvant être choisie librement avec le circuit de régulation.

3. Procédé selon la revendication 1 ou 2, **caractérisé en ce qu'**au cours de la phase de remplissage, la vitesse de remplissage est maintenue constante ou est modifiée d'après un profil ou un profil de vitesse formant la valeur de consigne.

4. Procédé selon l'une quelconque des revendications précédentes, **caractérisé en ce que** la valeur de consigne de la vitesse de remplissage est choisie différemment en fonction du type du produit de remplissage et/ou du type des contenants (2), par exemple en fonction de leur volume, leur taille et/ou leur diamètre, et/ou en fonction du procédé de remplissage et est sauvegardée par exemple dans un équipement électronique de commande.

5. Procédé selon l'une quelconque des revendications précédentes, **caractérisé en ce que** la régulation de la vitesse de remplissage est effectuée avec un circuit de régulation, qui présente l'élément de régulation de débit volumique traversé par le produit de remplissage et piloté par un équipement électronique de commande ou par un régulateur (18) et réalisé sous la forme d'une soupape de régulation de flux (8) ainsi qu'un débitmètre (9) traversé par le produit de remplissage, sous la forme d'un débitmètre magnéto-inductif (DMI).

6. Procédé selon l'une quelconque des revendications précédentes, **caractérisé en ce que** lors de l'utilisation d'un système de remplissage avec plusieurs points de remplissage (4), la vitesse de remplissage pour chaque point de remplissage (4) est régulée par un circuit de régulation propre associé au point de remplissage (4) concerné, ou que pour des groupes de respectivement au moins deux points de remplissage (4), la régulation de la vitesse de remplissage est effectuée par un circuit de régulation commun à tous les points de remplissage (4) de chaque groupe.

7. Procédé selon l'une quelconque des revendications précédentes, **caractérisé en ce que** lors de l'utilisation d'un système de remplissage (1, 1a, 1b) avec plusieurs points de remplissage (4) ou groupes de points de remplissage (4), le produit de remplissage est amené directement par l'intermédiaire d'une conduite d'alimentation en produit (7) commune à tous les points de remplissage (4) ou d'un canal commun à tous les points de remplissage (4) ou groupes de points de remplissage (4).

8. Procédé selon l'une quelconque des revendications précédentes, **caractérisé en ce que** l'arrêt de la distribution du produit de remplissage est effectué à la fin de la phase de remplissage par la soupape d'arrêt ou de liquide (10), laquelle est disposée dans une conduite de produit (6) après l'élément de régulation de débit volumétrique par rapport à la direction d'écoulement du produit de remplissage.

9. Procédé selon l'une quelconque des revendications précédentes, **caractérisé en ce que** la pression du produit de remplissage est réduite après la régulation de la vitesse de remplissage et avant la distribution du produit de remplissage sur l'ouverture de distribution de produit le long d'un tronçon d'étranglement (20).

10. Procédé selon l'une quelconque des revendications précédentes, **caractérisé en ce que** le remplissage des contenants (2) est effectué après le remplissage sous pression ou le remplissage sans pression ou le remplissage à jet libre.

11. Procédé selon l'une quelconque des revendications précédentes, **caractérisé en ce que** la soupape d'arrêt ou de liquide (10) est ouverte et l'élément de régulation de débit volumétrique (8) est ouvert avec un décalage dans le temps dans une plage de 20 à 80 millisecondes.

12. Système de remplissage pour remplir des contenants (2) avec un produit de remplissage liquide selon un procédé selon les revendications 1 à 11, avec au moins un point de remplissage (4) présentant au moins une ouverture de distribution de produit de remplissage (5), avec au moins un canal de produit (6) menant sur l'ouverture de distribution de produit de remplissage (5), qui est relié à une alimentation en produit (7) ou à une source pour le produit de remplissage et dans lequel au moins une soupape de régulation de flux (8) et une soupape d'arrêt ou de liquide (10) sont prévues pour distribuer de manière commandée le produit de remplissage dans le contenant (2) respectif, dans lequel la soupape de régulation de flux (8) est disposée avant la soupape d'arrêt ou de liquide (10) par rapport à la direction d'écoulement du produit de remplissage,
un circuit de régulation pour réguler la vitesse d'écoulement du produit de remplissage traversant le canal de produit (6) lors du remplissage et ainsi la vitesse de remplissage en fonction d'au moins une valeur de consigne de la vitesse de remplissage et d'une valeur réelle, fournie par un équipement de détection (9), de la vitesse d'écoulement du produit de remplissage traversant l'au moins un canal de produit (6),
**caractérisé en ce que** le système de remplissage est mis au point pour ouvrir la soupape de liquide (10) après une précontrainte des contenants (2) et pour ouvrir, en rapport, avec un léger décalage dans le temps la soupape de régulation de flux (8) et pour ainsi soumettre une partie, s'étendant sur la soupape de régulation de flux, de la conduite de produit (6) également à l'action d'une pression de précontrainte se réglant dans le contenant (2).

13. Système de remplissage selon la revendication 12, **caractérisé en ce que** le circuit de régulation est réalisé pour une régulation de la vitesse de remplissage indépendamment de la différence de pression entre la pression du produit de remplissage dans l'alimentation en produit (7) et la pression réglée dans le contenant (2) à remplir et/ou pour une réduction de la pression dans l'alimentation en produit (7) sur une pression de remplissage dans le contenant (2) pouvant être choisie indépendamment de cela et/ou librement.

14. Système de remplissage selon la revendication 12 ou 13, **caractérisé en ce que** le système de remplissage présente un système de mesure d'écoulement ou un débitmètre (9) disposé dans le canal de produit (6) et traversé par le produit de remplissage ainsi qu'un équipement électronique de commande ou un régulateur (18), qui commande la soupape de régulation de flux (8) en fonction de l'au moins une valeur de consigne et de la valeur réelle fournie par le débitmètre (9).

15. Système de remplissage selon la revendication 14, **caractérisé en ce que** la soupape de régulation de flux (8) est dans le même temps cette soupape, qui précisément arrête le canal de produit (6) pour l'empêcher de poursuivre la distribution du produit de remplissage à la fin d'une phase de remplissage, ou qu'est prévue dans le canal de produit (6) une soupape d'arrêt ou de liquide (10) séparée, laquelle arrête le canal de produit (6) pour l'empêcher de poursuivre la distribution du produit de remplissage à la fin d'une phase de remplissage.

16. Système de remplissage selon l'une quelconque des revendications 12 à 15, **caractérisé en ce que** le circuit de régulation pour réguler la vitesse de remplissage pour chaque point de remplissage (4) est prévu en toute autonomie pour plusieurs points de remplissage (4) ou est prévu au moins en partie de manière commune aux points de remplissage (4) de chaque groupe pour des groupes avec respectivement au moins deux points de remplissage (4).

17. Système de remplissage selon la revendication 16, **caractérisé en ce que** pour deux points de remplissage (4) formant un groupe, la soupape de régulation de flux (8) est prévue dans une section (6.1) du canal de produit (6) commune aux deux points de remplissage (4) et les débitmètres (9) sont prévus respectivement dans une section (6.2) du canal de produit (6) formant un embranchement avec la section (6.1) commune, associée en toute autonomie au point de remplissage (4) respectif, ou que la soupape de régulation de flux (8) et le débitmètre (9) sont disposés dans la section (6.1) du canal de produit (6) commune à tous les points de remplissage (4) du groupe.

18. Système de remplissage selon l'une quelconque des revendications 12 à 17, **caractérisé en ce que** chaque point de remplissage (4) présente une soupape de liquide (10) autonome débloquant et arrêtant la distribution du produit de remplissage, et que la soupape de liquide (10) est commandée par l'intermédiaire d'une sonde (19) détectant le niveau de remplissage dans le contenant (2) et/ou par un débitmètre (9), de préférence le débitmètre du circuit de régulation, et/ou par un système de pesée.

19. Système de remplissage selon l'une quelconque des revendications 12 à 18, **caractérisé en ce que** dans le cas d'une pluralité de points de remplissage (4), les canaux de produit (6) de tous les points de remplissage (4) sont raccordés à une conduite d'alimentation en produit (7) commune ou à un canal d'alimentation en produit commun, et que la conduite d'alimentation en produit (7) ou le canal d'alimentation en produit sont reliés à une source fournissant le produit de remplissage sous pression de préférence par l'intermédiaire d'un régulateur de pression (7.1), dans lequel ladite source se trouve dans le cas d'un système de remplissage ou d'une machine de remplissage de type rotatif, où les points de remplissage (4) sont prévus sur un rotor pouvant être entraîné en rotation autour d'un axe de machine vertical, à l'extérieur du rotor.

20. Système de remplissage selon l'une quelconque des revendications précédentes 12 à 19, **caractérisé en ce qu'**est prévu, dans le canal de produit (6), dans la direction d'écoulement du produit de remplissage, après le circuit de régulation ou après ses éléments et avant l'ouverture de distribution de produit (5) ou avant la soupape de liquide (10), un tronçon d'étranglement (20), dans lequel la pression est abaissée selon un profil prédéfini.
